# EUROPÄISCHE PATENTSCHRIFT

(11) **EP 0 829 092 B1**
(45) Veröffentlichungstag und Bekanntmachung des Hinweises auf die Patenterteilung: **20.01.1999**
(21) Anmeldenummer: 96914084.7
(22) Anmeldetag: 15.05.1996
(51) Int. Cl.: H01H 71/24, H01H 13/00

(54) **ELEKTROMAGNETISCHES SCHALTGERÄT**
ELECTROMAGNETIC SWITCH
COMMUTATEUR ELECTROMAGNETIQUE

(30) Priorität: 30.05.1995 DE 19519756
(43) Veröffentlichungstag der Anmeldung: 18.03.1998
(73) Patentinhaber: SIEMENS AKTIENGESELLSCHAFT, 80333 München (DE)
(72) Erfinder: DONHAUSER, Peter, D-92421 Schwandorf (DE); DREXLER, Johann, D-92421 Schwandorf (DE); HOLZER, Wilhelm, D-92224 Amberg (DE)
(86) Internationale Anmeldenummer: DE9600864
(87) Internationale Veröffentlichungsnummer: WO9638851

(56) Entgegenhaltungen:
- DE-A- 4 424 535
- US-A- 4 307 358
- US-A- 4 470 028

## Beschreibung

Die Erfindung bezieht sich auf ein elektromagnetisches Schaltgerät mit einem Elektromagneten zum betriebsmäßigen Schalten von Strömen im Lastbereich und mit einem in Reihe geschalteten Schnellauslöser zum Schutz gegen Verschweißen von Festkontakten und beweglichen Kontakten im Überlastbereich, mit einer Schaltkammer, mit einer Löschkammer mit Löschblechen und mit einem Kontaktbrückentrager.

Ein gattungsgemäßes elektromagnetisches Schaltgerät ist aus der DE 37 13 412 A1 bekannt. Der Kontaktbrückenträger wird hier mittels Kipphebel durch einen gegenüber dem Kontaktbrückenträger seitlich versetzt angeordneten Schützmagneten betätigt. Der elektromagnetische Schützantrieb und der Schnellauslöser sind beiderseits der Längsmittelachse des Kontaktbrückenträgers parallel nebeneinander angeordnet. Die den Kontaktandruck bewirkende Kontaktfeder stützt sich gegen den Gehäuseboden ab. Es wird ein hohes Kurzschlußausschaltvermögen durch Bereitstellung entsprechend großzügig dimensionierter Lichtbogenkammern erreicht, die im zur Befestigung vorgesehenen Gehäuseunterteil liegen. Allerdings ist diese Ausführung mit einem relativ großen Bauvolumen verbunden. Der Schützmagnet ist mit seinem beweglichen Teil an ein verschiebbar geführtes Joch befestigt, von dem ein Stößel in Betätigungsrichtung des Schützmagneten gegen eine Schaltwippe hervorsteht, über die der Kontaktbrückenträger betätigbar ist. Somit ist die Ankopplung des Schützmagneten an den Kontaktbrückenträger relativ aufwendig. Die hierfür erforderlichen Elemente zur Kraftübertragung sind der Schalthäufigkeit entsprechend oft Beanspruchungen ausgesetzt und können das Ausfallrisiko des Schalters erhöhen.

Der in der DE 41 04 533 C2 offenbarte elektrische Schalter ist ebenfalls gattungsgleich. Dieser besteht im wesentlichen aus einem Lichtbogengehäuse und einem an diesem angekoppelten Betriebs- oder Betätigungsmechanismusgehäuse, in dem der Elektromagnet und der Schnellauslöser parallel nebeneinander angeordnet sind. Der Schnellauslöser ist mittig zum Kontaktbrückenträger angeordnet, d.h. die Längsmittellinie seines Schlagstifts zur Betätgigung des Kontaktsystems fluchtet mit derjenigen des Kontaktbrückenträgers. Der Elektromagnet umfaßt im wesentlichen einen festen Eisenkern, einen beweglichen Eisenkern und eine Spule. An dem beweglichen Eisenkern ist ein Übertragungsbauteil befestigt, das bei Bewegung des beweglichen Eisenkerns, d.h. bei Strombeaufschlagung der Spule, auf einen um eine feste Drehachse schwenkbaren Balken drückt, der dadurch den Kontaktbrückenträger freigibt und den Kontaktschluß bewirkt. Die Betätigung des Kontaktbrückenträgers durch den Elektromagneten erfolgt also nicht direkt sondern über verschiedene Gestänge bzw. Zwischenglieder. Außerdem ergibt sich durch die parallele Anordnung des Auslösers und des Elektromagneten parallel nebeneinander ein relativ großes Bauvolumen.

Daher liegt der Erfindung die Aufgabe zugrunde, ein elektromagnetisches Schaltgerät der obengenannten Art zu schaffen, das einen einfachen Schaltmechanismus über den Elektromagneten aufweist und damit für das Schalten von Nennströmen eine hohe Zuverlässigkeit und Lebensdauer (z.B. 10 Mio) gewährleistet, ohne daß der Schutz gegen Verschweißen bei Überströmen im Überlastbereich durch den Schnellauslöser beeinträchtigt ist. Erfindungsgemäß wird dies dadurch gelöst, daß der Elektromagnet mittig zum Kontaktbrückenträger angeordnet und an diesen direkt angekoppelt ist, und daß der Schnellauslöser über eine Wippe auf den beweglichen Kontakt wirkt. Diese Lösung nutzt vorteilhaft die Tatsache aus, daß während der Lebensdauer des Schaltgeräts die Schalthäufigkeit zur Schaltung von Strömen innerhalb des Nennbereichs weitaus höher ist als diejenige des Schnellauslösers zum Schutz gegen Überlastströme. Demgemäß sind die Beanspruchungen der bei der Schaltung im Nennstrombereich beteiligten Komponenten sehr viel häufiger und damit größer. Eine direkte Ankopplung des Elektromagneten an den Kontaktbrückenträger ist also vorteilhaft. Zum vergleichsweise selteneren Schalten von Überströmen kann ohne Einbuße an Zuverlässigkeit die Betätigung durch den Schnellauslöser über eine Wippe erfolgen.

Eine vorteilhafte Weiterbildung der Erfindung besteht, wenn zum Kontaktandruck eine Kontaktdruckfeder vorgesehen ist, die im Kontaktbrückenträger abgestützt ist. Es ergeben sich hiermit Kostenvorteile durch Verkleinerung des Magnetvolumens, weil im ausgeschalteten Zustand nur noch eine kleine Rückdruckfeder erforderlich ist, die den Kontaktbrückenträger in die AUS-Stellung drückt.

Es ist weiterhin vorteilhaft, wenn die Wippe mit ihrem einen Schenkel in ein Fenster des Kontaktbrückenträgers eintaucht und nur im Überlastfall betätigt wird.

Ein Schaltgerät mit besonders kleinem Bauvolumen wird erreicht, wenn der Schnellauslöser und die Schaltkammer parallel nebeneinander angeordnet sind.

Eine einfache Ausführung besteht, wenn die Wippe mittels einer Dreh-, Zug- oder Druckfeder innerhalb oder außerhalb des Schnellauslösers in der Öffnungsstellung gehalten ist.

Zum Anschluß eines Leistungsschalters an das Schaltgerät ist es von Vorteil, wenn auf der Seite des Schnellauslösers ein Anschlußstift vorgesehen ist, der leicht an die Kontaktanschlußschraube des Leistungsschalters angeklemmt werden kann.

Ein Ausführungsbeispiel der Erfindung wird im folgenden anhand einer Zeichnung näher erläutert, die das elektromagnetische Schaltgerät mit seinen die Erfindung betreffenden Einzelheiten zeigt.

Das elektromagnetische Schaltgerät 1 hat einen elektromagnetischen Antrieb zum betriebsmäßigen Schalten von Strömen im Lastbereich und einen damit in Reihe liegenden Schnellauslöser zum Schutz bei Ströme im Überlastbereich. Es weist außerdem eine Schaltkammer 4 mit Festkontakten 5, mit beweglichen Kontakten 6, mit einer Löschkammer 7 mit Löschblechen und einen Kontaktbrückenträger 8 auf, zu dem mittig im sich anschließenden Raum ein Elektromagnet 9,10,11 als Schützmagnet angeordnet ist, wobei die Achsen in Bewegungsrichtung des Kontaktbrückenträgers 8 und des Elektromagneten 9,10,11 miteinander fluchten. Der Elektromagnet, der im wesentlichen aus einem Joch 9, einer Spule 10 und einem Anker 11 besteht, ist über seinen Anker 11 direkt mit dem Kontaktbrückenträger 8 verbunden, was das Bauvolumen des Schaltgerätes reduziert und eine Kostenersparnis mit sich bringt. Der ebenfalls auf den Kontaktbrückenträger 8 einwirkende Schnellauslöser 12,13,14 liegt in der Schaltkammer 4 parallel neben dem Kontaktbrückenträger 8, d.h. auch dem Elektromagneten 9,10,11 gegenüber.

Der Schnellauslöser 12,13,14 hat eine Spule 12, ein Joch 13 und einen Anker mit Betätigungsstift 14, der über eine Wippe 15 auf den Kontaktbrückenträger 8 wirkt. Die Spule 12 ist in Reihe zu dem einen der Festkontakte 5 geschaltet und ist über einen aus dem Gehäuse 16 des Schaltgeräts 1 herausgeführten Anschlußstift 22 anschließbar. Dieser kann vorteilhafter Weise zum Anschluß eines Leistungsschalters verwendet werden. Die Wippe 15 taucht mit ihrem einen Schenkel 17 in ein Fenster 19 des Kontaktbrückenträgers 8 ein und nimmt bei Betätigung des Auslösers 12,13,14 den beweglichen Kontakt 6 gegen die Kraft der Kontaktdruckfeder 21 in die öffnende Richtung mit, indem der Betätigungsstift 14 auf den anderen Schenkel 18 der Wippe 15 drückt. Eine Kontaktdruckfeder 21 ist im Kontaktbrückenträger 8 abgestützt. Die Wippe 15 wird durch eine Feder 20, die an dem Schenkel 18 angreift, in die die Kontakte 5,6 schließende Stellung gedrückt.

Zum Schalten der Kontaktanordnung innerhalb des Nennstrombereichs wird der Elektromagnet 9,10,11 verwendet, der gegen die Rückdruckkraft einer hier nicht dargestellten Rückdruckfeder mit seinem Anker 11 den Kontaktbrückenträger 8 verschiebt, so daß unter Wirkung der in diesem liegenden Kontaktdruckfeder 21 die Kontakte 5,6 geschlossen werden. Wird der Stromfluß in der Spule 10 des Elektromagneten unterbrochen, werden die Kontakte 5,6 durch die Rückdruckfeder geöffnet. Der Schnellauslöser 12,13,14 ist derart bemessen, daß er bei über die Kontaktanordnung fließenden Überströmen, mit denen auch seine Spule 12 beaufschlagt wird, anspricht und dabei sein Betätigungsstift 14 schlagartig die Wippe 15 kippt, die den beweglichen Kontakt 6 unverzögert bewegt und die Kontakte 5,6 aufreißt. Auf diese Weise wird bei Auftreten von Überströmen ein Verschweißen der Kontakte 5,6 verhindert.

Die Zeichnung zeigt außerdem einen Leistungsschalter, an dem das elektromagnetische Schaltgerät über seinen Anschlußstift 22 angeschlossen ist.

## Patentansprüche

1. Elektromagnetisches Schaltgerät (1) mit einem Elektromagneten (9,10,11) zum betriebsmäßigen Schalten von Strömen im Lastbereich und mit einem in Reihe geschalteten Schnellauslöser (12,13,14) zum Schutz gegen Verschweißen von Festkontakten (5) und beweglichen Kontakten (6) im Überlastbereich, mit einer Schaltkammer (4), mit einer Löschkammer (7) mit Löschblechen und mit einem Kontaktbrückenträger (8), **dadurch gekennzeichnet,** daß der Elektromagnet (9,10,11) mittig zum Kontaktbrückenträger (8) angeordnet und an diesen direkt angekoppelt ist, und daß der Schnellauslöser (12,13,14) über eine Wippe (15) auf den beweglichen Kontakt (6) wirkt.

2. Elektromagnetisches Schaltgerät nach Anspruch 1, **dadurch gekennzeichnet,** daß die Kontaktandruckfeder (21) im Kontaktbrückenträger (8) abgestützt ist.

3. Elektromagnetisches Schaltgerät nach Anspruch 1 oder 2, **dadurch gekennzeichnet,** daß die Wippe (15) mit ihrem einen Schenkel (17) in einem Fenster (19) des Kontaktbrückenträgers (8) eintaucht und nur im Überlastfall betätigt wird.

4. Elektromagnetisches Schaltgerät nach einem der vorangehenden Ansprüche, **dadurch gekennzeichnet,** daß der Schnellauslöser (12,13,14) in der Schaltkammer (4) so angeordnet ist, daß die Betätigungsrichtungen von Schnellauslösern (12,13,14) und Kontaktbrückenträger (8) parallel sind.

5. Elektromagnetisches Schaltgerät nach einem der vorangehenden Ansprüche, **dadurch gekennzeichnet,** daß die Wippe (15) mittels einer Drehfeder (20) in der Öffnungsstellung gehalten ist.

6. Elektromagnetisches Schaltgerät nach einem der vorangehenden Ansprüche, **dadurch gekennzeichnet,** daß auf der Seite des Schnellauslösers (12,13,14) ein Anschlußstift (22) vorgesehen ist.

## Claims

1. Electromagnetic switching device (1) having an electromagnet (9, 10, 11) for operationally switching currents in the load range and having an instantaneous release (12, 13, 14) connected in series, for protection against welding of fixed contacts (5) and movable contacts (6) in the overload range, having an arcing chamber (4), having an extinction chamber (7) with splitters and having a contact bridge carrier (8), characterized in that the electromagnet (9, 10, 11) is arranged in the middle relative to the contact bridge carrier (8) and is coupled directly to the latter, and in that the instantaneous release (12, 13, 14) acts on the movable contact (6) via a rocker (15).

2. Electromagnetic switching device according to Claim 1, characterized in that the contact pressure spring (21) is supported in the contact bridge carrier (8).

3. Electromagnetic switching device according to Claim 1 or 2, characterized in that the rocker (15) dips with one (17) of its limbs into a window (19) of the contact bridge carrier (8) and is actuated only in the case of overload.

4. Electromagnetic switching device according to one of the preceding claims, characterized in that the instantaneous release (12, 13, 14) is arranged in the arcing chamber (4) such that the actuating direction of the instantaneous release (12, 13, 14) and contact bridge carrier (8) are parallel.

5. Electromagnetic switching device according to one of the preceding claims, characterized in that the rocker (15) is held in the open position by means of a torsion spring (20).

6. Electromagnetic switching device according to one of the preceding claims, characterized in that there is provided on the side of the instantaneous release (12, 13, 14) a terminal post (22).

## Revendications

1. Appareil (1) de coupure électromagnétique comportant un électroaimant (9, 10, 11) pour la connexion en fonctionnement de courants dans le domaine de charge et comportant un déclencheur (12, 13, 14) rapide, branché en série, pour la protection vis-à-vis de l'usure de contacts (5) fixes et de contacts (6) mobiles dans le domaine de surcharge, comportant une chambre (4) de commutation, comportant une chambre (7) d'extinction ayant des tôles d'extinction et comportant un support (8) de pont de contact, caractérisé en ce que l'électroaimant (9, 10, 11) est disposé au milieu par rapport au support (8) de pont de contact et y est couplé directement, et en ce que le déclencheur (12, 13, 14) rapide agit par l'intermédiaire d'une bascule (15) sur le contact (6) mobile.

2. Appareil de coupure électromagnétique suivant la revendication 1, caractérisé en ce que le ressort (21) d'application d'une pression de contact est soutenu dans le support (8) de pont de contact.

3. Appareil de coupure électromagnétique suivant la revendication 1 ou 2, caractérisé en ce que la bascule (15) plonge par l'une de ses branches (17) dans une fenêtre (19) du support (8) de pont de contact et n'est actionnée qu'en cas de surcharge.

4. Appareil de coupure électromagnétique suivant l'une des revendications précédentes, caractérisé en ce que le déclencheur (12, 13, 14) rapide est monté dans la chambre (4) de commutation de telle manière que les dispositifs d'actionnement de déclencheurs (12, 13, 14) rapides et du support (8) de pont de contact sont disposés parallèlement.

5. Appareil de coupure électromagnétique suivant l'une des revendications précédentes, caractérisé en ce que la bascule (15) est maintenue en la position d'ouverture au moyen d'un ressort (20) de torsion.

6. Appareil de coupure électromagnétique suivant l'une des revendications précédentes, caractérisé en ce qu'il est prévu une broche (22) de raccordement du côté du déclencheur (12,13,14) rapide.
